# EUROPÄISCHE PATENTSCHRIFT

(11) **EP 2 205 793 B1**
(45) Veröffentlichungstag und Bekanntmachung des Hinweises auf die Patenterteilung: **04.03.2015**
(21) Anmeldenummer: 08799952.0
(22) Anmeldetag: 08.10.2008
(51) Int. Cl.: E01C 9/04

(54) **GLEISEINDECKUNG**
TRACK COVERING
REVÊTEMENT DE VOIE

(30) Priorität: 17.10.2007 AT 63707 U
(43) Veröffentlichungstag der Anmeldung: 14.07.2010
(73) Patentinhaber: Gmundner Fertigteile Gesellschaft m.b.H. & Co. KG., 4810 Gmunden (AT)
(72) Erfinder: NEUMANN, Bernhard, A-4810 Gmunden (AT)
(74) Vertreter: Sonn & Partner Patentanwälte
(86) Internationale Anmeldenummer: PCT/AT2008/000363
(87) Internationale Veröffentlichungsnummer: WO 2009/049338

(56) Entgegenhaltungen:
- WO-A-02/090659
- US-A- 3 643 864

## Beschreibung

Die Erfindung bezieht sich auf eine Gleiseindeckung gemäß dem Oberbegriff von Anspruch 1. Eine solche Gleiseindeckung ist in der WO-A-02/090659 beschrieben.

Beim Bau von Gleisen werden die Schwellen, wo immer dies möglich ist, mit gleichem gegenseitigen Abstand angeordnet. Es ist aber oft, wie zum Beispiel im Bereich von Weichen, Schienenkreuzungen oder auch im Bereich von Gleisbögen, nicht gangbar, gleiche gegenseitige Abstände der Schwellen beim Bau der Gleise einzuhalten. Liegen aber ungleiche gegenseitige Abstände der Schwellen in einem Bereich eines Gleises vor, an dem eine Gleiseindeckung errichtet werden soll, ergeben sich bei bekannten Gleiseindeckungen vorgenannter Art, bei denen die Eindeckelemente an ihren, den Schienen zuzuwendenden, Rändern angeformte Stützkörper aufweisen, oft Schwierigkeiten, weil die von der Position der Schwellen bestimmte Lage der Schienenbefestigungselemente nicht mit der Lage von Ausnehmungen korrespondiert, die zwischen aufeinander folgenden Stützkörpern vorgesehen sind, damit die Stützkörper sich ohne Behinderung durch die Schienenbefestigungselemente an den Schienen des Gleises abstützen können.

Die in der WO-A-02/090659 beschriebene Gleiseindeckung weist plattenförmige Eindeckelemente auf, die im Bereich eines Gleises eine befahrbare oder begehbare Verkehrsfläche bilden. Die Übertragung des Eigengewichtes dieser Eindeckelemente und allfälliger auf diese Eindeckelemente einwirkender Lasten auf die Schienen des Gleises erfolgt über eigene Stützklötze, die paarweise quer zu den Schienen verbunden sind. Diese Stützklötze werden mit den seitlichen Ausnehmungen der Schienen in Eingriff gebracht, und danach werden die Eindeckelemente auf die Stützklötze aufgelegt.

Es ist ein Ziel der Erfindung, eine Gleiseindeckung eingangs erwähnter Art zu schaffen, bei der auch dann, wenn am Ort einer herzustellenden Gleiseindeckung Schwellen mit ungleichmäßigen gegenseitigen Abständen vorliegen, eine Behinderung des Abstützens der, an den Eindeckelementen vorgesehenen, Stützkörper an den Schienen durch die dort befindlichen Schienenbefestigungselemente vermeidbar ist.

Zur Lösung dieser Aufgabe sieht die Erfindung eine Gleiseindeckung wie in Anspruch 1 angegeben vor. Vorteilhafte Ausführungsformen und Weiterbildungen sind Gegenstand der abhängigen Ansprüche.

Die bei der erfindungsgemäß ausgebildeten Gleiseindeckung vorgesehenen, plattenförmigen Eindeckelemente können auf baulich einfache Weise realisiert werden und man kann, durch die vorgesehene verschiebbare Lagerung der Stützkörper an den Eindeckelementen, diese Stützkörper für den Einbau der Eindeckelemente zur Bildung der Gleiseindeckung so verschieben, dass auch bei, in unregelmäßigen Abständen positionierten, Schwellen ein Zusammentreffen der Stützkörper mit den an den Schwellen angeordneten Schienenbefestigungselementen vermieden wird. In Verbindung mit der in Schienenlängsrichtung verschiebbaren Lagerung der Stützkörper ist es zum Erzielen eines stabilen Sitzes der Eindeckelemente günstig, wenn man vorsieht, dass an jedem Rand der Eindeckelemente, der einer Schiene des mit der Eindeckung versehenen Gleises zugewandt ist, mindestens zwei Stützkörper verschiebbar angeordnet sind.

Es ist weiter für den Vorgang des Einfügens der Eindeckelemente in die, in der fertigen Gleiseindeckung vorliegenden Position, in der sich die Eindeckelemente mit ihren Stützkörpern an den Schienen abstützen, und auch für einen allfälligen Ausbau der Eindeckelemente vorteilhaft und im Rahmen der vorliegenden Erfindung bevorzugt, wenn man vorsieht, dass die Stützkörper in Schienenlängsrichtung verschiebbar und um eine zur Verschieberichtung parallele geometrische Achse verschwenkbar gelagert sind, wobei die Stützkörper, von einer Stützstellung ausgehend, in der sie im Wesentlichen der Flächenerstreckung des jeweiligen Eindeckelementes folgend von diesem zur benachbarten Schiene ragen, durch die Verschwenkbarkeit nach unten klappbar sind.

Hierbei ergibt sich eine konstruktiv vorteilhafte Lösung, wenn man vorsieht, dass die Stützkörper an Klappkörpern verschiebbar gelagert sind, welche ihrerseits an den Eindeckelementen verschwenkbar gelagert sind. Hierbei ist es baulich einfach und günstig, wenn man vorsieht, dass zur verschiebbaren Lagerung der Stützkörper am jeweils zugeordneten Klappkörper an diesen Klappkörpern einerseits und an den Stützkörpern andererseits Nuten eingeformt und in diese Nuten eingreifende Leisten angeformt sind.

Eine baulich sehr einfache Realisierung einer erfindungsgemäß ausgebildeten Gleiseindeckung, bei der die Stützkörper an den Eindeckelementen verschiebbar gelagert sind, ergibt sich auch, wenn man vorsieht, dass zur verschiebbaren Lagerung der Stützkörper an den Eindeckelementen an diesen Eindeckelementen einerseits und an den Stützkörpern andererseits Nuten eingeformt und in diese Nuten eingreifende Leisten angeformt sind. Eine solche Ausbildung lässt auch auf baulich einfache Weise ein hohes Maß an Tragfähigkeit und Stabilität erzielen.

Für die Durchführung der, für das Einfügen der Eindeckelemente in ihre der Gleiseindeckung entsprechende Position, erforderlichen Manipulationen und für einen allfälligen Ausbau der Eindeckelemente ist eine Ausführungsform der erfindungsgemäßen Gleiseindeckung vorteilhaft, welche dadurch gekennzeichnet ist, dass die Eindeckelemente in Form von Plattenpaaren ausgebildet sind, wobei die beiden Platten des jeweiligen Paares gelenkartig zusammengefügt sind und dabei die geometrische Achse der gelenkartigen Zusammenfügung parallel zur Schienenlängsrichtung verläuft. Es können so die Stützkörper an den beiden Platten des jeweiligen Paares der die Eindeckelemente bildenden Plattenpaare verschiebbar gelagert sein, wobei ergänzend hiezu durch die gelenkartige Zusammenfügung der beiden Platten des jeweiligen Plattenpaares beim Einbau und bei einem allfälligen Ausbau der Eindeckelemente eine diese Vorgänge erleichternde Schwenkbewegung der Stützkörper durch die gelenkartige Zusammenfügung der beiden Platten des jeweiligen Paares erfolgen kann.

Hinsichtlich der baulichen Ausbildung der verschiebbaren Lagerung der Stützkörper an den Eindeckelementen ist es vorteilhaft, wenn man vorsieht, dass zur verschiebbaren Lagerung der Stützkörper an den Eindeckelementen an deren den Stützkörpern zugewandten Seite ein geschlitzter Kanal vorgesehen ist, dessen Schlitz zu den Stützkörpern weist, und an den Stützkörpern eine durch diesen Schlitz in das Innere des Kanals ragende Tragleiste vorgesehen ist, welche an ihrer im Kanal befindlichen Zone eine Verbreiterung aufweist, die größer als die Schlitzbreite ist.

Eine Variante hiezu ist dadurch gekennzeichnet, dass zur verschiebbaren Lagerung der Stützkörper an den Eindeckelementen an der diesen Eindeckelementen zugewandten Seite der Stützkörper ein geschlitzter Kanal vorgesehen ist, dessen Schlitz zum zugehörigen Eindeckelement weist, und dass an diesem Eindeckelement eine durch den Schlitz des Kanals ragende Tragleiste vorgesehen ist, welche an ihrer im Kanal befindlichen Zone eine Verbreiterung aufweist, die größer als die Schlitzbreite ist.

Diese Ausbildungen kann man vorteilhaft dahingehend weiterbilden, dass man vorsieht, dass die Tragleiste im geschlitzten Kanal schwenkbewegbar ist.

Solcherart wird ergänzend zur Verschiebbarkeit der Stützkörper eine Schwenkbarkeit derselben auf einfache Weise erzielt. Es kann dabei eine baulich einfache und funktionell günstige Lösung erhalten werden, wenn man vorsieht, dass der geschlitzte Kanal einen mehreckigen Querschnitt aufweist und die in diesen Kanal ragende Tragleiste einen T-Querschnitt aufweist, wobei der Querbalken des T-Querschnittes der Tragleiste mit einer Kante einer Ecke des Kanalquerschnittes zugewandt ist und mit der anderen Kante zu einer dieser Ecke gegenüberliegenden Seite des Kanalquerschnittes weist, und die Tragleiste so um ihre, einer Ecke des Kanalquerschnittes zugewandten, Kante schwenkbewegbar ist.

Eine Variante hiezu ist dadurch gekennzeichnet, dass der geschlitzte Kanal einen Kreisquerschnitt aufweist und die in Form eines Steges durch den Schlitz in den Kanal ragende Tragleiste an ihrer in den betreffenden Kanal eingefügten Zone eine an der Kanalfläche passend anliegende Querschnittsform aufweist.

Die bei den, zur Lagerung der Stützkörper an den Eindeckelementen mit einem geschlitzten Kanal versehenen, Ausführungsformen der erfindungsgemäßen Gleiseindeckung vorgesehenen Tragleisten können eigene leistenartige Körper sein, welche mit den Stützkörpern oder mit den Eindeckelementen zusammengefügt sind, wobei zum Beispiel ein gangbarer Weg zur Realisierung einer Tragleiste eine im Querschnitt T-förmige Profilleiste vorsieht, die mit einem Teil ihres mittleren Schenkels in den betreffenden Stützkörper oder in die Randzone eines Eindeckelementes eingebettet ist. Zur Realisierung der Tragleisten kommen auch andere einstückige Profilleisten mit einem von der T-Form abweichenden Querschnitt in Frage und es können die Tragleisten auch aus mehreren Teilen zusammengesetzt sein, wobei eine derartige zusammengesetzte Tragleiste entweder, über ihre Längserstreckung gesehen, durchgehend gleichen Querschnitt aufweisen kann oder an verschiedenen Stellen ihrer Längserstreckung verschieden aufgebaut sein kann; so kann eine vorteilhafte Ausführungsform einer solchen Tragleiste gebildet werden, indem man eine zur Gänze im geschlitzten Kanal verschiebbar angeordnete Halteleiste vorsieht und diese mit quer zu ihrer Längserstreckung verlaufenden Stegen verbindet, welche durch den Schlitz des Kanales ragen und mit Elementen in Verbindung stehen, die eine Verankerung an dem der Tragleiste zugeordneten Stützkörper oder Eindeckelement bilden.

Eine andere günstige Ausführungsform ist dadurch gekennzeichnet, dass die Tragleiste einen integral mitgeformten Teil des jeweiligen Stützkörpers bildet.

Es ist diese Lösung dann besonders einfach, wenn der jeweilige Stützkörper aus einem besonders festen Material, wie zum Beispiel Metall, gebildet ist. Bestehen die Stützkörper aus einem Material geringerer Festigkeit, wie zum Beispiel aus einem Verbundwerkstoff, der aus kleinteiligen Partikeln und Bindemittel gebildet ist, oder aus einem elastomeren Material, ist es vorteilhaft, dass die Stützkörper mit einer Verstärkung versehen sind, welche bis in die im Kanal des jeweiligen Eindeckelementes befindliche Zone der Tragleiste reicht.

Hiebei ergibt sich eine vorteilhafte Ausbildung, wenn man vorsieht, dass die Verstärkung durch eine Schar von Lamellen gebildet ist, deren Form mit Abstand der Querschnittsform der Stützkörper mit den Tragleisten folgt und dass diese Lamellen mit gegenseitigem Abstand in Längsrichtung der Stützkörper aufeinanderfolgend angeordnet sind.

Eine weitere Ausführungsform einer erfindungsgemäßen Gleiseindeckung, bei der zur verschiebbaren Lagerung der Stützkörper an den Eindeckelementen diese Stützkörper einen geschlitzten Kanal aufweisen, in den eine am jeweiligen Eindeckelement vorgesehene Tragleiste eingreift, ist dadurch gekennzeichnet, dass die Tragleiste einen integral mitgeformten Teil des jeweiligen Eindeckelementes bildet. Es ist dabei vielfach günstig, wenn man vorsieht, dass das jeweilige Eindeckelement mit einer Verstärkung versehen ist, welche bis in die im geschlitzten Kanal des jeweiligen Stützkörpers befindliche Zone der Tragleiste reicht. Hierbei ist es weiter vorteilhaft, wenn man vorsieht, dass die Verstärkung durch eine Schar von Lamellen gebildet ist, deren Form im Bereich der Tragleiste deren Querschnittsform mit Abstand folgt, und dass diese Lamellen mit gegenseitigem Abstand in Längsrichtung der Tragleiste aufeinanderfolgend angeordnet sind.

Ein geschlitzter Kanal, wie er bei einer Anzahl von Ausführungsformen der vorliegenden Erfindung zur verschiebbaren Lagerung der Stützkörper und vorzugsweise auch ergänzend dazu schwenkbewegbaren Lagerung dieser Stützkörper vorgesehen ist, wird vorzugsweise durch Einbetten eines geschlitzten Rohres gebildet, dessen Querschnittsform der für den Kanal vorgesehenen Querschnittsform entspricht. Es kann auf diese Weise die Herstellung solcher Kanäle auf einfache Weise ausgeführt werden, wobei problemlos eine gute Genauigkeit der Querschnittsabmessungen solcher Kanäle erzielt werden kann und eine glatte Innenseite dieser Kanäle erzielt werden kann, die eine leichtgängige Beweglichkeit der Stützkörper in Bezug auf die Eindeckelemente, an denen diese Stützkörper vorgesehen sind, ermöglicht. Solche zur Bildung geschlitzter Kanäle vorgesehene geschlitzte Rohre können auch zur mechanischen Verstärkung von Eindeckelementen dienen und auch zusammen mit anderen, zur mechanischen Verstärkung von Eindeckelementen dienenden, in solche Eindeckelemente einzubettenden Verstärkungen Verstärkungskörper bilden. Es ist diesbezüglich eine Ausführungsform der erfindungsgemäßen Gleiseindeckung vorteilhaft, welche dadurch gekennzeichnet ist, dass in Eindeckelementen angeordnete geschlitzte Rohre, die zum Eingriff von an Stützkörpern sitzenden Tragleisten vorgesehen sind, je mit mehreren, quer zur Schienenlängsrichtung in diesen Eindeckelementen verlaufenden Stäben verbunden sind, die, in Schienenlängsrichtung gesehen, mit Abständen aufeinander folgen und zusammen mit diesen Stäben einen Verstärkungskörper bilden.

Eine vorteilhafte Weiterbildung dieses Konzeptes ist dadurch gekennzeichnet, dass in Eindeckelementen zwei Verstärkungskörper eingebettet sind, die je aus einem geschlitzten Rohr und mit diesem Rohr verbundenen, quer zum Rohr verlaufenden Stäben gebildet sind, wobei die geschlitzten Rohre an den parallel zu den Schienen verlaufenden Rändern der Eindeckelemente angeordnet sind und die Stäbe des einen Verstärkungskörpers in den Abständen zwischen den Stäben des anderen Verstärkungskörpers liegen.

Es ist dabei weiter zum Erzielen einer möglichst wirksamen mechanischen Verstärkung der Eindeckelemente von Vorteil, wenn man vorsieht, dass die Stäbe des einen Verstärkungskörpers bis zum geschlitzten Rohr des anderen Verstärkungskörpers reichen und ebenso die Stäbe des anderen Verstärkungskörpers bis zum geschlitzten Rohr des einen Verstärkungskörpers reichen.

Es ist dabei im Interesse einer mit verhältnismäßig geringem Aufwand erzielbaren guten Verstärkungswirkung unter gleichzeitiger Vermeidung durch elektrische Induktion entstehender Probleme, die zum Beispiel Gleisfreimeldeeinrichtungen beeinflussen können, von Vorteil, wenn man vorsieht, dass die geschlitzten Rohre und die Stäbe der Verstärkungskörper aus Metall bestehen und die geschlitzten Rohre an den Berührungsstellen mit den Stäben des jeweils anderen Verstärkungskörpers von diesen Stäben elektrisch isoliert sind.

Im Interesse einer problemlosen Manipulation der Eindeckelemente beim Anfügen derselben an die Schienen des Gleises und bei einem allfälligen Ausbau dieser Eindeckelemente ist es günstig, Fixierungen zum Festhalten der verschieblich gelagerten Stützkörper in der jeweils vorgesehenen Position vorzusehen. Ist zur verschiebbaren Lagerung der Stützkörper an den Eindeckelementen jeweils ein geschlitzter Kanal und eine in das Innere dieses Kanals ragende Tragleiste vorgesehen, ergibt sich dabei eine günstige Lösung, wenn man vorsieht, dass zum Festhalten der verschiebbar gelagerten Stützkörper in ihrer jeweils vorgesehenen Position in den jeweiligen geschlitzten Kanal Klemmkörper eingefügt sind, welche an die Kanalfläche anpressbar sind. Hierbei ist es weiter vorteilhaft, wenn man zum Anpressen der Klemmkörper Schrauben vorsieht.

Es ist zur Erleichterung des Anfügens der Stützkörper an die Schienen des mit einer Gleiseindeckung zu versehenden Gleises, welches Anfügen meist unter Zwischenlage elastomerer Profile vorgenommen wird, von Vorteil, wenn man vorsieht, dass an der Unterseite der Stützkörper eine in Richtung zur benachbarten Schiene abstehende, biegsame Führungslippe vorgesehen ist. Eine solche Führungslippe kann arbeitsstörende Verklemmungen vermeiden helfen und leitet auf einfache Weise die Stützkörper in die seitlichen Ausnehmungen der Schienen, in welchen bereits, wie vorstehend erwähnt, elastomere Profile angeordnet sein können, welche bei fertiggestellter Gleiseindeckung zwischen der jeweiligen Schiene und an dieser Schiene sich abstützenden Stützkörpern angeordnet sind.

Die Erfindung wird nun anhand von Ausführungsbeispielen unter Bezugnahme auf die Zeichnung, in der solche Ausführungsbeispiele schematisch dargestellt sind, weiter erläutert.

In der Zeichnung zeigen
Fig. 1 ein Ausführungsbeispiel einer erfindungsgemäß ausgebildeten Gleiseindeckung in Draufsicht, und
Fig. 2 einen Teil dieser Gleiseindeckung in vergrößertem Maßstab in einem gemäß der Linie II-II geführten Schnitt;
Fig. 3 in einer zu Fig. 2 analogen Darstellung eine beim Ausführungsbeispiel nach den Fig. 1 und 2 vor dem Einfügen der Eindeckelemente in das Gleis vorliegende Situation;
Fig. 4 in einer zu Fig. 2 analogen Schnittdarstellung ein gegenüber dem Beispiel nach den Fig. 1 und 2 modifiziertes Ausführungsbeispiel, wobei die Eindeckelemente in das Gleis eingefügt sind;
Fig. 5 dieses Beispiel in einem vor dem Einfügen der Eindeckelemente in das Gleis vorliegenden Zustand.

Ein weiteres Beispiel, bei dem die Stützkörper an den Eindeckelementen verschiebbar und verschwenkbar gelagert sind, ist in den Fig. 6 und 7 im Schnitt dargestellt, wobei in Analogie zu den Fig. 2 und 3 Fig. 6 den fertigen Zustand der Gleiseindeckung und Fig. 7 den unmittelbar vor dem Einsetzen der Eindeckelemente in das Gleis vorliegenden Zustand zeigt.

Eine Variante, bei der die Stützkörper verschiebbar und verschwenkbar gelagert sind, zeigt Fig. 8 in einem analog zu Fig. 2 geführten Schnitt.

Die Fig. 9 und 10 zeigen je in einem analog zu Fig. 2 geführten Schnitt zwei Ausführungsbeispiele, bei denen die Stützkörper an den Eindeckelementen lediglich verschiebbar gelagert sind.

Fig. 11 zeigt in einer zu Fig. 2 analogen Schnittdarstellung ein Ausführungsbeispiel, bei dem die Stützkörper an Klappkörpern verschiebbar gelagert sind, welche ihrerseits an den Eindeckelementen verschwenkbar angeordnet sind.

Fig. 12 zeigt ein Ausführungsbeispiel, bei dem die Stützkörper an den Eindeckelementen gelagert sind, wobei die Eindeckelemente ihrerseits in Form von Plattenpaaren ausgeführt sind und die beiden Platten jedes Paares scharnierartig zusammengefügt sind.

Fig. 13 zeigt in einer Ansicht den Bereich eines Stützkörpers bei einem weiteren Ausführungsbeispiel, bei dem dieser Stützkörper zum Festhalten in seiner jeweils vorgesehenen Position am Eindeckelement mit einer Fixierung versehen ist.

Fig. 14 zeigt diesen Bereich in einem Schnitt gemäß der Linie XIV-XIV in Fig. 13.

Fig. 15 zeigt diesen Bereich in einem Schnitt gemäß der Linie XV-XV in Fig. 13.

Fig. 16 zeigt in Draufsicht und Fig. 17 im Schnitt gemäß der Linie XVII-XVII in Fig. 16 ein Beispiel eines Eindeckelementes.

Fig. 18 zeigt in Draufsicht und Fig. 19 im Schnitt gemäß der Linie XIX-XIX in Fig. 18 ein weiteres Beispiel eines Eindeckelementes.

Fig. 20 zeigt im Schnitt ein Eindeckelement, welches eine Variante zur Ausbildung nach Fig. 17 verkörpert.

Fig. 21 und 22 zeigen im Schnitt bzw. in Draufsicht ein Eindeckelement, welches eine Variante zur Ausbildung nach Fig. 19 verkörpert.

Das in den Fig. 1-3 dargestellte Ausführungsbeispiel einer Gleiseindeckung 1 ist an einem Gleis 2 vorgesehen, dessen Schienen 3 mit Schienenbefestigungen 4 auf Schwellen 5 fixiert sind. Die Abstände 6, welche die Schwellen 5 voneinander haben, sind untereinander verschieden. Die Gleiseindeckung 1 ist aus zwischen den Schienen 3 angeordneten plattenförmigen Eindeckelementen 7 und aus, außen an die Schienen anschließend angeordneten, plattenförmigen Eindeckelementen 8 gebildet. Die Eindeckelemente 7, 8 weisen an ihren den Schienen zugewandten Rändern 10 Stützkörper 9 auf, mit denen die Eindeckelemente 7, 8 unter Zwischenfügung elastischer Profile 12 an den Schienen 3 abgestützt sind.

Die Stützkörper 9 sind an den Eindeckelementen 7, 8 in Schienenlängsrichtung 11 verschiebbar gelagert und können damit am jeweils vorliegenden Einbauort durch entsprechendes Verschieben so positioniert werden, dass sie auch beim Vorliegen unterschiedlicher Schwellenabstände 6 ohne Beeinträchtigung durch Schienenbefestigungselemente 4 an den Schienen 3 zur Abstützung kommen. Es ist dabei zur verschiebbaren Lagerung der Stützkörper 9 am jeweiligen Eindeckelement 7, 8 an der den Stützkörpern zugewandten Seite ein geschlitzter Kanal 13 vorgesehen, dessen Schlitz 14 zu den Stützkörpern 9 weist, und es ist an den Stützkörpern 9 eine durch diesen Schlitz 14 in das Innere 15 des Kanals 13 ragende Tragleiste 16 vorgesehen, welche an ihrer im Kanal befindlichen Zone eine Verbreiterung 17 aufweist, die größer als die Breite des Schlitzes 14 ist. Solcherart ist durch die Längsverschiebbarkeit der Tragleiste 16 im Kanal 13 eine längsverschiebbare Lagerung der Stützkörper am jeweiligen Eindeckelement 7, 8 gebildet.

Der in den Eindeckelementen 7, 8 vorgesehene geschlitzte Kanal 13 weist einen mehreckigen Querschnitt auf, wobei eine Ecke 20 dieses Querschnittes unten liegt, und es weist die in den Kanal 13 ragende Tragleiste 16, die an den einzelnen Stützkörpern 9 vorgesehen ist, einen T-Querschnitt auf, wobei der Querbalken 18 des T-Querschnittes mit einer Kante 19 der vorgenannten unteren Ecke 20 des Querschnittes des Kanals 13 zugewandt ist. Die andere Kante 21 des T-Querschnittes weist zu der der Ecke 20 gegenüberliegenden Seite 22 des Querschnittes des Kanals 13, wobei durch die Breite dieser Seite 22 der Querbalken 18 des T-Querschnittes der in den Kanal 13 ragenden Tragleiste 16, und damit die Tragleiste 16 und der mit dieser Tragleiste verbundene jeweilige Stützkörper 9, um die Kante 19 schwenkbewegbar ist. Durch diese schwenkbewegbare Lagerung der Stützkörper 9 sind diese Stützkörper von einer Stützstellung, welche in Fig. 2 dargestellt ist, ausgehend, in der diese Stützkörper im Wesentlichen der Flächenerstreckung des jeweiligen Eindeckelementes folgend von diesem Eindeckelement zur benachbarten Schiene 3 ragen, nach unten klappbar, wie Fig. 3 zeigt. Diese Verschwenkbarkeit der Stützkörper 9 erleichtert den Einbau der Eindeckelemente in das jeweils vorliegende Gleis und erleichtert ebenso einen allfälligen Ausbau der Eindeckelemente. Das Einbauen der Eindeckelemente in ein Gleis kann weiter durch das Vorsehen einer biegsamen Führungslippe 23, welche an der Unterseite 24 der Stützkörper 9 in Richtung zur jeweils benachbarten Schiene 3 abstehend angeordnet ist, weiter erleichtert werden. Es legt sich diese biegsame Führungslippe 23 beim Absenken der Eindeckelemente aus der in Fig. 3 dargestellten Lage in die seitliche Ausnehmung 25 des jeweiligen elastischen Profils 12 und führt dabei den Stützkörper 9 in diese Ausnehmung 25 zur Abstützung des betreffenden Stützkörpers 9 bzw. des betreffenden Eindeckelementes, an dem dieser Stützkörper angeordnet ist, gegen die Schiene 3. Im Zuge dieser Bewegung gelangen die Stützkörper 9 in ihre in Fig. 2 dargestellte Stützstellung, in der sie an ihren zugeordneten Eindeckelementen anliegen, wobei die Eindeckelemente mit einer angeformten Tragrippe 26 an der Oberseite 27 der Stützkörper 9 anliegen. Die biegsame Führungslippe 23 legt sich im Zuge des Einsetzens der Eindeckelemente in das Gleis, bei dem es zum Eingriff der Stützkörper in die seitliche Ausnehmung 25 der Profile 12 kommt, an die Vorderseite 28 der Stützkörper 9 an.

Bei dem in den Fig. 4 und 5 dargestellten Ausführungsbeispiel liegt eine gegenüber dem Ausführungsbeispiel nach den Fig. 1-3 abgewandelte Lagerung der Stützkörper 9 an den Eindeckelementen 7, 8 vor, wobei auch bei diesem Ausführungsbeispiel die Stützkörper an den Eindeckelementen in Schienenlängsrichtung verschiebbar und um eine zur Verschieberichtung parallele geometrische Achse verschwenkbar gelagert und durch die Verschwenkbarkeit umklappbar sind. Es ist bei diesem Ausführungsbeispiel an der den Eindeckelementen 7, 8 zugewandten Seite der Stützkörper 9 ein geschlitzter Kanal 13' vorgesehen, dessen Schlitz 14' zum zugehörigen Eindeckelement weist, und es ist am betreffenden Eindeckelement 7, 8 eine durch den Schlitz 14' des Kanals ragende Tragleiste 16' vorgesehen, welche an ihrer im Kanal 13' befindlichen Zone eine Verbreiterung 17' aufweist, die größer als die Breite des Schlitzes 14' ist. Die Tragleiste 16' weist dabei einen T-Querschnitt auf, wobei der Querbalken 18 des T-Querschnittes der Tragleiste 16' die genannte Verbreiterung bildet und mit einer Kante 19' der unteren Ecke 20' des Kanalquerschnittes zugewandt ist und mit der anderen Kante 21' zu einer der unteren Ecke 20' gegenüberliegenden Seite 22' des mehreckigen Kanalquerschnittes weist. Die Stützkörper 9 sind so um die der unteren Ecke 20' des Kanalquerschnittes zugewandte Kante 19' der Tragleiste 16' schwenkbewegbar gelagert und gleichzeitig dadurch, dass die Tragleiste 16' im Kanal 13' längsverschiebbar ist, an den Eindeckelementen in Schienenlängsrichtung verschiebbar gelagert. Durch diese bei der Lagerung der Stützkörper 9 an den Eindeckelementen 7, 8 gegebene Verschwenkbarkeit sind die Stützkörper 9 von der in Fig. 4 dargestellten Stützstellung, in der die Stützkörper an den Eindeckelementen anliegen und mit der an den Eindeckelementen vorgesehenen Tragrippe 26 in Kontakt stehen, nach unten klappbar, wie dies in Fig. 5 dargestellt ist. Diese Stellung nehmen die Eindeckelemente und die daran befindlichen Stützkörper unmittelbar vor dem Einsetzen der Eindeckelemente in ein Gleis ein.

Auch bei dem in den Fig. 6 und 7 dargestellten Ausführungsbeispiel, welches in Draufsicht der Darstellung von Fig. 1 analog ist, liegt eine in Schienenlängsrichtung verschiebbare und gleichzeitig auch verschwenkbare Lagerung der Stützkörper 9 an den Eindeckelementen 7, 8 vor. Es ist in diesem Fall in den Eindeckelementen an ihrer den Stützkörpern 9 zugewandten Seite ein geschlitzter Kanal 13'' vorgesehen, welcher einen Kreisquerschnitt aufweist, und es ist an den Stützkörpern 9 eine Tragleiste 16'' vorgesehen, welche durch den Schlitz 14'' in den Kanal 13'' ragt und an ihrer in den Kanal eingefügten Zone eine an der Kanalfläche passend anliegende Querschnittsform aufweist. Im dargestellten Fall hat diese in den Kanal eingefügte Zone der Tragleiste einen in den Kanal passenden Kreisquerschnitt; es kann aber ebenso ein polygonaler oder sternförmiger oder ähnlicher Querschnitt dieser Tragleiste 16'', der in den Kreisquerschnitt des Kanals 13'' passt, vorgesehen werden. Ein Rastvorsprung 29, der an der Tragleiste 16'' vorgesehen ist, und zu diesem Rastvorsprung passende Rastausnehmungen 30, die an der Wand des geschlitzten Kanals 13'' vorgesehen sind, dienen zur Positionierung der Schwenklage der Stützkörper 9 in der in Fig. 6 dargestellten Stützstellung einerseits und in der in Fig. 7 dargestellten ausgeklappten Stellung der Stützkörper andererseits. Die Tragleiste 16'' bildet bei dem in den Fig. 6 und 7 dargestellten Ausführungsbeispiel einen integral mitgeformten Teil des jeweiligen Stützkörpers 9. Eine solche Ausbildung bietet fertigungsmäßig besonders dann Vorteile, wenn Stützkörper vorgesehen werden, die aus einem Material mit sehr hoher Festigkeit, z.B. Metall, vorgesehen werden. Man kann aber auch bei einer solchen integrierten Ausbildung der Stützkörper mit der jeweils zugehörigen Tragleiste zur Bildung der Stützkörper Materialien mit etwas geringerer Festigkeit vorsehen, z.B. Verbundmaterialien aus kleinteiligen Partikeln und Bindemittel oder Elastomere, wobei man besonders in einem solchen Fall die Stützkörper mit einer Verstärkung 31 versieht, welche bis in die im Kanal 13'' des jeweiligen Eindeckelementes 7, 8 befindliche Zone der Tragleiste 16'' reicht, wie dies in den Fig. 6 und 7 strichliert eingezeichnet ist. Eine solche Verstärkung 31 kann vorteilhaft durch eine Schar von Lamellen gebildet sein, deren Form mit Abstand der Querschnittsform der Stützkörper 9 mit den Tragleisten 16'' folgt, wobei diese Lamellen mit gegenseitigem Abstand in Längsrichtung der Stützkörper 9 aufeinanderfolgend angeordnet sind.

Bei dem in Fig. 8 dargestellten Ausführungsbeispiel ist zur in Schienenlängsrichtung verschiebbaren und um eine zur Verschieberichtung parallele geometrische Achse verschwenkbare Lagerung der Stützkörper 9 an den Eindeckelementen 7, 8 analog, wie beim Ausführungsbeispiel nach den Fig. 4 und 5, in den Stützkörper jeweils ein geschlitzter Kanal 13''''' vorgesehen, in den durch den Schlitz 14''''' eine am betreffenden Eindeckelement 7, 8 vorgesehene Tragleiste 16''''' ragt. Der Kanal 13''''' hat Kreisquerschnitt und es weist auch die in diesen Kanal eingefügte Verbreiterung 17''''' der Tragleiste 16''''' einen in diesen Kanal passenden Kreisquerschnitt auf; es kann aber dieser Abschnitt der Tragleiste auch einen polygonalen oder sternförmigen oder ähnlichen Querschnitt, der in den Kreisquerschnitt dieses Kanales passt, aufweisen.

Fig. 9 zeigt in einer zu Fig. 6 analogen Schnittdarstellung ein als Variante zur Fig. 6 anzusehendes Ausführungsbeispiel. Es ist auch bei dem Ausführungsbeispiel nach Fig. 9 in den Eindeckelementen 7, 8 ein geschlitzter Kanal 13''' vorgesehen, in den durch den Schlitz 14''' eine Tragleiste 16''' ragt, die im Kanal 13''' längsverschiebbar gelagert ist und mit ihrer im Kanal des jeweiligen Eindeckelementes befindlichen Zone eine dem Kanalquerschnitt entsprechende Form hat. Es ist diese Tragleiste ein integral mitgeformter Teil des jeweiligen Stützkörpers 9 und es ist in den Stützkörpern eine Verstärkung 31 vorgesehen, welche bis in die im Kanal 13''' des jeweiligen Eindeckelementes befindliche Zone der Tragleiste 16''' reicht. Vorzugsweise ist auch in diesem Fall die Verstärkung durch eine Schar von Lamellen gebildet. Der Querschnitt des Kanals 13''' und konform dazu die im Kanal befindliche Zone der Tragleiste 16''' sind bei der Ausführungsform nach Fig. 9 unrund ausgebildet und es ist solcherart keine Verschwenkbarkeit der Stützkörper in Bezug auf die Eindeckelemente gegeben und die Stützkörper sind nur längsverschiebbar gelagert.

Das in Fig. 10 dargestellte Ausführungsbeispiel ist als Variante zum Ausführungsbeispiel gemäß den Fig. 1 und 2 anzusehen, wobei beim Beispiel nach Fig. 10 ebenso wie beim Beispiel nach Fig. 9 eine bloß verschiebare, nicht aber verschwenkbare, Lagerung der Stützkörper 9 an den Eindeckelementen 7, 8 vorgesehen ist. Es ist dabei an den Stützkörpern 9 jeweils eine Tragleiste 16 angeordnet, welche einen T-Querschnitt aufweist, wobei der Querbalken 18 des T-Querschnitts jeweils in einem geschlitzen Kanal 13'''' längsverschiebbar geführt ist, der einen zu den Abmessungen des Querbalkens 18 passenden Rechteckquerschnitt besitzt.

Fig. 11 zeigt in einer zu Fig. 2 analogen Schnittdarstellung ein Ausführungsbeispiel, bei dem eine in Schienenlängsrichtung verschiebbare und zusätzlich dazu verschwenkbare Lagerung von Stützkörpern 9 an Eindeckelementen 7 (bzw. 8) dadurch realisiert ist, dass die Stützkörper 9 an Klappkörpern 32 verschiebbar gelagert sind, welche ihrerseits an den Eindeckelementen 7 (bzw. 8) verschwenkbar gelagert sind. Die Klappkörper 32 stehen dabei scharnierartig mit den Eindeckelementen 7 (bzw. 8) in Verbindung, wobei die Scharnierverbindung mit einer zwischen den Klappkörpern und den Eindeckelementen eingefügten Scharnierachse oder, wie in Fig. 11 angedeutet, in Form ineinander greifender, sich gegenseitig aufeinander abstützender Finger, die ein beschränktes Verschwenken der Klappkörper in Bezug auf die Eindeckelemente erlauben, ausgeführt sein kann. Diese Verschwenkbarkeit ist in Fig. 11 mit einem Pfeil 33 angedeutet. Zur verschiebbaren Lagerung der Stützkörper 9 an den Klappkörpern 32 sind an diesen Klappkörpern 32 einerseits und an den Stützkörpern 9 andererseits Nuten 34, 35 eingeformt und in diese Nuten eingreifende Leisten 36, 37 angeformt.

Eine in Schienenlängsrichtung verschiebbare Lagerung der Stützkörper, wie sie bei dem Ausführungsbeispiel nach Fig. 11 vorliegt, kann auch direkt an den Eindeckelementen vorgesehen werden und dies ist bei dem Ausführungsbeispiel nach Fig. 12 der Fall. Die Eindeckelemente können dabei wie bei den vorstehend beschriebenen Ausführungsbeispielen einteilig ausgebildet sein oder, wie in Fig. 12 dargestellt, in Form von Plattenpaaren, wobei die Platten 7a, 7b des jeweiligen Paares gelenkartig zusammengefügt sind. Die gelenkartige Zusammenfügung, die in einer geometrischen Längsachse parallel zur Schienenlängsrichtung verläuft, ermöglicht dabei ein nach oben Schwenken der beiden Platten 7a, 7b des Plattenpaares, wie durch Pfeile 38, 39 angedeutet ist. Bei einem solchen Schwenken der beiden Platten 7a, 7b, die zusammen ein Eindeckelement bilden, erfahren auch die Schienenseitig an den beiden Platten 7a, 7b angeordneten Stützkörper 9 eine Verschwenkung, welche das Einfügen des Eindeckelementes in ein Gleis und auch das Ausbauen eines solchen Eindeckelementes aus dem Gleis erleichtert. Die gelenkartige Zusammenfügung der beiden Platten 7a, 7b kann, wie in Fig. 12 dargestellt, durch zwei Scharen ineinander greifender Finger gebildet sein, die an, den einander zugewandten Seiten der Platten 7a, 7b vorgesehen sind und sich gegenseitig aufeinander abstützen oder durch ein einfaches Scharniergelenk mit einem eingefügten Gelenkstab. Man kann aber auch bei diesem Ausführungsbeispiel anstelle der paarig ausgebildeten Eindeckelemente einteilige Eindeckelemente vorsehen.

Der bei dem Ausführungsbeispiel gemäß Fig. 12 an der linken Seite des aus den beiden Platten 7a, 7b gebildeten Eindeckelementes angeordnete Stützkörper 9 ist, analog wie der beim Ausführungsbeispiel nach Fig. 11 vorgesehene Stützkörper 9, am Eindeckelement nur in Schienenlängsrichtung verschiebbar gelagert, wobei zur verschiebbaren Lagerung dieses Stützkörpers einerseits am Eindeckelement und andererseits am Stützkörper Nuten 34, 35 eingeformt und in diese Nuten eingreifende Leisten 36, 37 angeformt sind. An der in Fig. 12 rechten Seite ist am Eindeckelement ein Stützkörper 9 angeordnet, welcher analog wie die im Ausführungsbeispiel nach den Fig. 1-3 vorgesehenen Stützkörper ausgebildet und am Eindeckelement verschiebbar und verschwenkbar gelagert ist. In Abwandlung hievon ist es aber auch möglich, beim Ausführungsbeispiel nach Fig. 12 an den Eindeckelementen an beiden Seiten derselben nur längsverschiebbar gelagerte Stützkörper, wie der links dargestellte Stützkörper, vorzusehen, oder aber an beiden Seiten der Eindeckelemente Stützkörper vorzusehen, welche wie der in Fig. 12 rechts dargestellte Stützkörper ausgebildet und gelagert sind.

Ein geschlitzter Kanal, wie er bei einer Reihe von Ausführungsbeispielen der vorliegenden Erfindung für die Lagerung der Stützkörper vorgesehen ist, die an den Eindeckelementen der Gleiseindeckung angeordnet sind, kann im Zuge der Herstellung der Bauteile, in denen ein solcher geschlitzter Kanal vorzusehen ist, eingeformt werden. Vielfach und zwar auch in Abhängigkeit vom Material, aus dem die Bauteile bestehen, in denen ein geschlitzter Kanal vorgesehen werden soll, ist es vorteilhaft, zur Bildung eines solchen geschlitzten Kanals ein geschlitztes Rohr, dessen Querschnitt dem gewünschten Kanalquerschnitt entspricht, in den betreffenden Bauteilen anzuordnen bzw. einzubetten. Wie bereits oben stehend erwähnt, wird eine solche Ausbildung im Rahmen der Realisierung der vorliegenden Erfindung auch bevorzugt vorgesehen. Ein derartiges geschlitztes Rohr 40 ist z.B. in den Fig. 2, 6, 7 und 9 eingezeichnet und kann gewünschtenfalls auch bei anderen Ausführungsbeispielen vorgesehen werden.

Die Figuren 13, 14 und 15 zeigen einen Teilbereich einer erfindungsgemäßen Gleiseindeckung, welche Fixierungen aufweist, mit denen die verschiebbar gelagerten Stützkörper in der jeweils vorgesehenen Position festgehalten werden können. Es zeigt Fig. 13 ein Teilstück eines Eindeckelementes 7, an dem ein Stützkörper 9 verschiebbar gelagert ist. Im Eindeckelement 7 ist ein geschlitzter Kanal 13'''''' vorgesehen, der durch ein geschlitztes Rohr 40 gebildet ist, das in das Eindeckelement, an dessen dem Stützkörper 9 zugewandten Seite, eingebettet ist. Der Stützkörper 9 ist mit einer Tragleiste 16'''''' versehen, die in den Kanal 13'''''' eingreift und in diesem verschiebbar ist. Die Tragleiste 16'''''' ist aus einer Halteleiste 46 sowie aus Stegen 47 und einem Verankerungsbügel 48 gebildet, wobei sich die Halteleiste 46 im Kanal 13'''''' befindet und die quer zur Längserstreckung dieser Halteleiste verlaufenden und mit der Halteleiste verbundenen Stege 47 durch den Schlitz 14'''''' zum Stützkörper 9 führen und in diesem Stützkörper an den Verankerungsbügel 48 anschließen. Zum Festhalten der im Kanal 13'''''' verschiebbaren Halteleiste 46 an einer bestimmten Stelle ist in den Kanal 13'''''' neben der Halteleiste ein Klemmkörper 45 eingefügt, der an die Kanalfläche anpressbar ist. Im dargestellten Beispiel ist hiefür eine Schraubenspindel 49 vorgesehen, die in ein im Klemmkörper 45 vorgesehenes Gewinde eingreift und sich mit einem Ende an die Halteleiste 46 abstützt. Diese Schraubenspindel ist an ihrem anderen Ende im Stützkörper 9 gelagert und verläuft über einen Teil ihrer Länge frei in einer im Stützkörper 9 vorgesehenen Ausnehmung 50. Die Schraubenspindel kann dort von Hand oder mit einem geeigneten Werkzeug zum Anpressen oder Lösen des Klemmkörpers 45 gedreht werden. Anstelle einer solchen Schraubenspindel oder anderen Schrauben können auch andere Bauelemente, zB. Keile, zum Anpressen eines Klemmkörpers vorgesehen werden.

Gewünschtenfalls und materialabhängig kann man in den Eindeckelementen und in den Stützkörpern Verstärkungskörper vorsehen, wie dies vorstehend hinsichtlich der Ausführungsbeispiele nach den Fig. 6, 7 und 9 beschrieben ist. Ein Einbetten von Verstärkungen 31 in die Stützkörper und von Verstärkungen 41 in die Eindeckelemente 7, 8 ist auch in Fig. 2 angedeutet. Beim Vorhandensein von geschlitzten Rohren in den Eindeckelementen können solche geschlitzten Rohre 40 auch zusammen mit anderen Bauelementen Verstärkungskörper bilden. Es zeigt Fig. 16 in Draufsicht und Fig. 17 im Schnitt gemäß der Linie XVII-XVII in Fig. 16 ein, für eine erfindungsgemäß ausgebildete Gleiseindeckung vorgesehenes, Eindeckelement 8, bei dem ein geschlitztes Rohr 40 zur verschiebbaren Lagerung von Stützkörpern vorgesehen ist und es ist dieses geschlitzte Rohr 40 mit mehreren Stäben 42 verbunden, die mit Abständen aufeinander folgen, und es bildet das Rohr 40 zusammen mit den Stäben 42 einen im Eindeckungselement 8 angeordneten Verstärkungskörper 43. Einfachheitshalber und im Interesse besserer Übersicht sind in Fig. 16 nur einige Stäbe 42 des Verstärkungskörpers 43 angedeutet.

Die Fig. 18 und 19 zeigen in Draufsicht und im Schnitt ein Eindeckelement 7, in welchem zwei Verstärkungskörper 43a, 43b eingebettet sind, die je aus einem geschlitzten Rohr 40 und quer zum Rohr verlaufenden Stäben 42, welche mit dem Rohr 40 verbunden sind, gebildet sind, wobei die geschlitzten Rohre 40 an jenen Rändern 10 des Eindeckelementes 7 angeordnet sind, welche im in das Gleis eingefügten Zustand des Eindeckelementes parallel zu den Schienen verlaufen. Es liegen dabei die Stäbe des einen Verstärkungskörpers 43a in den Abständen zwischen den Stäben des anderen Verstärkungskörpers 43b. Die Stäbe des einen Verstärkungskörpers 43a reichen bis zum geschlitzten Rohr des anderen Verstärkungskörpers 43b und ebenso die Stäbe des anderen Verstärkungskörpers 43b bis zum geschlitzten Rohr des ersterwähnten Verstärkungskörpers 43a. Wenn die Stäbe 42 und die geschlitzten Rohre 40 aus Metall bestehen, kann es günstig sein, die geschlitzten Rohre 40 der beiden Verstärkungskörper an den Berührungsstellen mit den Stäben des jeweils anderen Verstärkungskörpers von diesen Stäben elektrisch zu isolieren und es sind hierzu bei dem in den Fig. 18 und 19 dargestellten Ausführungsbeispiel an den genannten Berührungsstellen elektrisch isolierende Einlagen 44 angeordnet. Es ist damit dem Entstehen elektrischer Kurzschlusswindungen, welche z.B. einen nachteiligen Einfluss auf elektrische Signaleinrichtungen, insbesondere Gleisfreimeldeeinrichtungen, ausüben könnten, entgegenwirkt. Einfachheitshalber und im Interesse besserer Übersicht sind in Fig. 18 jeweils nur einige Stäbe 42 der Verstärkungskörper 43a und 43b sowie nur einige der Einlagen 44 angedeutet.

Fig. 20 zeigt ein Eindeckelement 8, welches an seinem mit einem Stützkörper zu versehenden Rand 10 eine Tragleiste 16 trägt, die zum Eingriff in einen am betreffenden Stützkörper vorliegenden Kanal vorgesehen ist. Die Tragleiste 16 ist, analog wie dies in Fig. 16 in Verbindung mit einem geschlitzen Rohr dargestellt ist, mit mehreren quer zur Tragleiste 16 verlaufenden Stäben 42 verbunden, die mit Abständen aufeinanderfolgen, und es bilden diese Stäbe 42 zusammen mit der Tragleiste 16 einen Verstärkungskörper 43'.

Die Fig. 21 und 22 zeigen ein Eindeckelement 7, in welches zwei Verstärkungskörper 43a', 43b' eingebettet sind, die je aus einer Tragleiste 16 und aus quer zu dieser Tragleiste verlaufenden, mit dieser Tragleiste verbundenen Stäben 42 gebildet sind. Die zum Eingriff in an Stützkörpern befindliche geschlitzte Kanäle vorgesehenen Tragleisten 16 sind an den Rändern 10 des Eindeckelementes angeordnet. Bei jedem der Verstärkungskörper 43a', 43b' folgen die quer zu den Tragleisten verlaufenden Stäbe mit gegenseitigem Abstand aufeinander und es liegen, analog wie dies in Fig. 18 dargestellt ist, die Stäbe des einen Verstärkungskörpers zwischen den Stäben des.anderen Verstärkungskörpers. Es reichen die Stäbe des einen Verstärkungskörpers 43a' bis zur Tragleiste des anderen Verstärkungskörpers 43b' und ebenso die Stäbe des anderen Verstärkungskörpers 43b' bis zur Tragleiste des einen Verstärkungskörpers 43a'. Wenn die Verstärkungskörper aus Metall bestehen ist es vielfach günstig an den Berührungsstellen der Verstärkungskörper isolierende Einlagen 44 anzuordnen. Einfachheitshalber und im Interesse besserer Übersicht sind in Fig. 22 jeweils nur einige Stäbe 42 der Verstärkungskörper 43a' und 43b' angedeutet.

## Patentansprüche

1. Gleiseindeckung, welche Stützkörper (9) sowie zwischen den Schienen (3) des Gleises (2) auf Schienenniveau angeordnete plattenförmige Eindeckelemente (7) und vorzugsweise auch außen an die Schienen (3) anschließend angeordnete plattenförmige Eindeckelemente (8) aufweist, die mit ihren den Schienen (3) zugewandten Rändern (10) über die Stützkörper (9) an den Schienen (3) abgestützt sind, wobei die Stützkörper (9) in Schienenlängsrichtung relativ zu den Eindeckelementen (8) positionierbar sind, **dadurch gekennzeichnet, dass** die Stützkörper (9) an den den Schienen (3) zugewandten Rändern (10) der Eindeckelemente (7, 8; 7a, 7b) in Schienenlängsrichtung (11) verschiebbar gelagert sind.

2. Gleiseindeckung nach Anspruch 1, **dadurch gekennzeichnet, dass** an jedem Rand der Eindeckelemente (7, 8; 7a, 7b), der einer Schiene (3) des mit der Eindeckung versehenen Gleises (2) zugewandt ist, mindestens zwei Stützkörper (9) verschiebbar angeordnet sind.

3. Gleiseindeckung nach Anspruch 1 oder 2, **dadurch gekennzeichnet, dass** die Stützkörper (9) in Schienenlängsrichtung (11) verschiebbar und um eine zur Verschieberichtung parallele geometrische Achse verschwenkbar gelagert sind, wobei die Stützkörper (9), von einer Stützstellung ausgehend, in der sie im Wesentlichen der Flächenerstreckung des jeweiligen Eindeckelementes (7, 8; 7a, 7b) folgend von diesem zur benachbarten Schiene (3) ragen, durch die Verschwenkbarkeit nach unten klappbar sind.

4. Gleiseindeckung nach Anspruch 3, **dadurch gekennzeichnet, dass** die Stützkörper (9) an Klappkörpern (32) verschiebbar gelagert sind, welche ihrerseits an den Eindeckelementen (7, 8) verschwenkbar gelagert sind.

5. Gleiseindeckung nach Anspruch 4, **dadurch gekennzeichnet, dass** zur verschiebbaren Lagerung der Stützkörper (9) am jeweils zugeordneten Klappkörper (32) an diesen Klappkörpern einerseits und an den Stützkörpern andererseits Nuten (34, 35) eingeformt und in diese Nuten eingreifende Leisten (36, 37) angeformt sind.

6. Gleiseindeckung nach Anspruch 1 oder 2, **dadurch gekennzeichnet, dass** zur verschiebbaren Lagerung der Stützkörper (9) an den Eindeckelementen (7, 8; 7a, 7b) an diesen Eindeckelementen einerseits und an den Stützkörpern andererseits Nuten (34, 35) eingeformt und in diese Nuten eingreifende Leisten (36, 37) angeformt sind.

7. Gleiseindeckung nach Anspruch 1 oder 2, **dadurch gekennzeichnet, dass** die Eindeckelemente in Form von Plattenpaaren ausgebildet sind, wobei die beiden Platten (7a, 7b) des jeweiligen Paares gelenkartig zusammengefügt sind und dabei die geometrische Achse der gelenkartigen Zusammenfügung parallel zur Schienenlängsrichtung (11) verläuft.

8. Gleiseindeckung nach Anspruch 1 oder 2, **dadurch gekennzeichnet, dass** zur verschiebbaren Lagerung der Stützkörper (9) an den Eindeckelementen (7, 8; 7a, 7b) an deren den Stützkörpern (9) zugewandter Seite ein geschlitzter Kanal (13, 13'', 13''', 13'''') vorgesehen ist, dessen Schlitz (14, 14'', 14''') zu den Stützkörpern (9) weist und an den Stützkörpern eine durch diesen Schlitz in das Innere (15) des Kanals ragende Tragleiste (16, 16'', 16''') vorgesehen ist, welche an ihrer im Kanal befindlichen Zone eine Verbreiterung (17, 17') aufweist, die größer als die Schlitzbreite ist.

9. Gleiseindeckung nach Anspruch 1 oder 2, **dadurch gekennzeichnet, dass** zur verschiebbaren Lagerung der Stützkörper (9) an den Eindeckelementen (7, 8) an der diesen Eindeckelementen zugewandten Seite der Stützkörper (9) ein geschlitzter Kanal (13', 13''''') vorgesehen ist, dessen Schlitz (14', 14''''') zum zugehörigen Eindeckelement (7, 8) weist, und dass an diesem Eindeckelement eine durch den Schlitz in den Kanal ragende Tragleiste (16', 16''''') vorgesehen ist, welche an ihrer im Kanal (13', 13''''') befindlichen Zone eine Verbreiterung (17') aufweist, die größer als die Schlitzbreite ist.

10. Gleiseindeckung nach Anspruch 8 oder 9, **dadurch gekennzeichnet, dass** die Tragleiste (16, 16', 16'', 16''''') im geschlitzten Kanal (13, 13', 13'', 13''''') schwenkbewegbar ist.

11. Gleiseindeckung nach Anspruch 10, **dadurch gekennzeichnet, dass** der geschlitzte Kanal (13, 13') einen mehreckigen Querschnitt aufweist und die in diesen Kanal ragende Tragleiste (16, 16') einen T-Querschnitt aufweist, wobei der Querbalken (18) des T-Querschnittes der Tragleiste mit einer Kante (19, 19') einer Ecke (20, 20') des Kanalquerschnittes zugewandt ist und mit der anderen Kante (21, 21') zu einer dieser Ecke (20, 20') gegenüberliegenden Seite (22, 22') des Kanalquerschnittes weist und die Tragleiste (16, 16') so um ihre, einer Ecke des Kanalquerschnittes zugewandte Kante, schwenkbewegbar ist.

12. Gleiseindeckung nach Anspruch 10, **dadurch gekennzeichnet, dass** der geschlitzte Kanal (13'', 13''''') einen Kreisquerschnitt aufweist und die mit einem Steg durch den Schlitz (14'', 14''''') in den Kanal (13'', 13''''') ragende Tragleiste (16'', 16''''') an ihrer in den betreffenden Kanal eingefügten Zone eine an der Kanalfläche passend anliegende Querschnittsform aufweist.

13. Gleiseindeckung nach Anspruch 11 oder 12, **dadurch gekennzeichnet, dass** die Tragleiste (16'', 16''') einen integral mitgeformten Teil des jeweiligen Stützkörpers (9) bildet.

14. Gleiseindeckung nach Anspruch 13, **dadurch gekennzeichnet, dass** die Stützkörper (9) mit einer Verstärkung (31) versehen sind, welche bis in die im Kanal des jeweiligen Eindeckelementes (7, 8) befindliche Zone der Tragleiste (16'', 16''') reicht.

15. Gleiseindeckung nach Anspruch 14, **dadurch gekennzeichnet, dass** die Verstärkung (31) durch eine Schar von Lamellen gebildet ist, deren Form mit Abstand der Querschnittsform der Stützkörper (9) mit den Tragleisten (16'', 16''') folgt, und dass diese Lamellen mit gegenseitigem Abstand in Längsrichtung der Stützkörper (9) aufeinanderfolgend angeordnet sind.

16. Gleiseindeckung nach Anspruch 9, **dadurch gekennzeichnet, dass** die Tragleiste (16) einen integral mitgeformten Teil des jeweiligen Eindeckelementes (7, 8) bildet.

17. Gleiseindeckung nach Anspruch 16, **dadurch gekennzeichnet, dass** das jeweilige Eindeckelement (7, 8) mit einer Verstärkung versehen ist, welche bis in die im geschlitzten Kanal des Stützkörpers befindliche Zone der Tragleiste (16) reicht.

18. Gleiseindeckung nach Anspruch 17, **dadurch gekennzeichnet, dass** die Verstärkung durch eine Schar von Lamellen gebildet ist, deren Form im Bereich der Tragleiste deren Querschnittsform mit Abstand folgt, und dass diese Lamellen mit gegenseitigem Abstand in Längsrichtung der Tragleiste aufeinanderfolgend angeordnet sind.

19. Gleiseindeckung nach einem der Ansprüche 8 bis 18, **dadurch gekennzeichnet, dass** zur Bildung des geschlitzten Kanals (13, 13', 13'', 13''', 13'''', 13''''', 13'''''') ein geschlitztes Rohr (40) eingebettet ist, dessen Querschnittsform der für den Kanal vorgesehenen Querschnittsform entspricht.

20. Gleiseindeckung nach Anspruch 19, **dadurch gekennzeichnet, dass** in Eindeckelementen (7, 8) angeordnete geschlitzte Rohre (40), die zum Eingriff von an Stützkörpern (9) sitzenden Tragleisten vorgesehen sind, je mit mehreren, quer zur Schienenlängsrichtung (11) in diesen Eindeckelementen (7,8) verlaufenden Stäben (42) verbunden sind, die, in Schienenlängsrichtung gesehen, mit Abständen aufeinanderfolgen, wobei die geschlitzten Rohre zusammen mit diesen Stäben (42) einen Verstärkungskörper (43) bilden.

21. Gleiseindeckung nach Anspruch 20, **dadurch gekennzeichnet, dass** in Eindeckelementen (7) zwei Verstärkungskörper (43a, 43b) eingebettet sind, die je aus einem geschlitzten Rohr (40) und mit diesem Rohr verbundenen, quer zum Rohr verlaufenden Stäben (42) gebildet sind, wobei die geschlitzten Rohre (40) an den parallel zu den Schienen verlaufenden Rändern (10) der Eindeckelemente angeordnet sind und die Stäbe des einen Verstärkungskörpers (43a) in den Abständen zwischen den Stäben des anderen Verstärkungskörpers (43b) liegen.

22. Gleiseindeckung nach Anspruch 21, **dadurch gekennzeichnet, dass** die Stäbe (42) des einen Verstärkungskörpers (43a) bis zum geschlitzten Rohr (40) des anderen Verstärkungskörpers (43b) reichen und ebenso die Stäbe (42) des anderen Verstärkungskörpers (43b) bis zum geschlitzten Rohr (40) des einen Verstärkungskörpers (43a) reichen.

23. Gleiseindeckung nach Anspruch 20, **dadurch gekennzeichnet, dass** die geschlitzten Rohre (40) und die Stäbe (42) der Verstärkungskörper (43a, 43b) aus Metall bestehen und die geschlitzten Rohre (40) an den Berührungsstellen mit den Stäben des jeweils anderen Verstärkungskörpers von diesen Stäben elektrisch isoliert sind.

24. Gleiseindeckung nach Anspruch 19, **dadurch gekennzeichnet, dass** in Eindeckelementen (7, 8) angeordnete Tragleisten (16), die zum Eingriff in geschlitzte Kanäle vorgesehen sind, welche in Stützkörpern (9) angeordnet sind, je mit mehreren, quer zur Schienenlängsrichtung (11) in diesen Eindeckelementen (7, 8) verlaufenden Stäben (42) verbunden sind, die, in Schienenlängsrichtung gesehen, mit Abständen aufeinanderfolgen, wobei diese Tragleisten (16) zusammen mit diesen Stäben (42) einen Verstärkungskörper (43') bilden.

25. Gleiseindeckung nach Anspruch 24, **dadurch gekennzeichnet, dass** in Eindeckelementen (7) zwei Verstärkungskörper (43a', 43b'), eingebettet sind, die je aus einer Tragleiste (16) und mit dieser Tragleiste verbundenen, quer zur Tragleiste (16) verlaufenden Stäben (42) gebildet sind, wobei die Tragleisten (16) an den parallel zu den Schienen verlaufenden Rändern (10) der Eindeckelemente (7) angeordnet sind und die Stäbe des einen Verstärkungskörpers (43a') zwischen den Stäben des anderen Verstärkungskörpers (43b') liegen.

26. Gleiseindeckung nach Anspruch 25, **dadurch gekennzeichnet, dass** die Stäbe (42) des einen Verstärkungskörpers (43a') bis zur Tragleiste (16) des anderen Verstärkungskörpers (43b') reichen und ebenso die Stäbe (42) des anderen Verstärkungskörpers (43b') bis zur Tragleiste (16) des einen Verstärkungskörpers (43a') reichen.

27. Gleiseindeckung nach Anspruch 26, **dadurch gekennzeichnet, dass** die Tragleisten (16) und die Stäbe (42) der Verstärkungskörper (43a', 43b') aus Metall bestehen und die Tragleisten (16) an den Berührungsstellen mit den Stäben des jeweils anderen Verstärkungskörpers von diesen Stäben elektrisch isoliert sind.

28. Gleiseindeckung nach einem der vorhergehenden Ansprüche, **dadurch gekennzeichnet, dass** Fixierungen zum Festhalten der verschiebbar gelagerten Stützkörper (9) in der jeweils vorgesehenen Position vorgesehen sind.

29. Gleiseindeckung nach Anspruch 8 oder 9, **dadurch gekennzeichnet, dass** zum Festhalten der verschiebbar gelagerten Stützkörper (9) in ihrer jeweils vorgesehenen Position in den jeweiligen geschlitzten Kanal (13, 13', 13'', 13''', 13'''', 13''''', 13'''''') Klemmkörper (45) eingefügt sind, welche an die Kanalfläche anpressbar sind.

30. Gleiseindeckung nach Anspruch 29, **dadurch gekennzeichnet, dass** zum Anpressen der Klemmkörper (45) an die Kanalfläche jeweils eine Schraube (49) vorgesehen ist.

31. Gleiseindeckung nach Anspruch 3, **dadurch gekennzeichnet, dass** an der Unterseite (24) der Stützkörper (9) eine in Richtung zur benachbarten Schiene (3) abstehende, biegsame Führungslippe (23) vorgesehen ist.

## Claims

1. A track cover comprising supporting bodies (9) as well as slab-shaped cover elements (7) arranged between the rails (3) of the track (2) on rail level and, preferably, also slab-shaped cover elements (8) outwardly adjoining the rails (8), wherein the cover elements rest on the rails (3) via the supporting bodies (9) with their rims (10) which face the rails (3), wherein the supporting bodies (9) may be positioned in the rail longitudinal direction relative to the cover elements (8), **characterized in that** the supporting bodies (9) are mounted on those rims (10) of the cover elements (7, 8; 7a, 7b) that face the rails (3) so as to be shiftable in the rail longitudinal direction (11).

2. The track cover according to claim 1, **characterized in that** on each rim of the cover elements (7, 8; 7a, 7b) that faces a rail (3) of the track (2) provided with the cover, at least two supporting bodies (9) are shiftably arranged.

3. The track cover according to claim 1 or 2, **characterized in that** the supporting bodies (9) are mounted so as to be shiftable in rail longitudinal direction (11) and pivotable about a geometric axis in parallel to the displacement direction, wherein the supporting bodies (9), starting out from a supporting position in which they extend, substantially following the area of the respective cover element (7, 8; 7a, 7b), from this cover element to the adjacent rail (3), are downwardly tiltable due to the pivotability.

4. The track cover according to claim 3, **characterized in that** the supporting bodies (9) are shiftably mounted on tilting bodies (32) which in turn are pivotably mounted on the cover elements (7, 8).

5. The track cover according to claim 4, **characterized in that**, for the shiftable mounting of the supporting bodies (9) on the respective associated tilting body (32), these tilting bodies on the one hand and the supporting bodies on the other hand have shaped-in grooves (34, 35) and moulded-on ledges (36, 37) engaging in these grooves.

6. The track cover according to claim 1 or 2, **characterized in that**, for the shiftable mounting of the supporting bodies (9) on the cover elements (7, 8; 7a, 7b), grooves (34, 35) are shaped in and ledges (36, 37) engaging in these grooves are moulded onto these cover elements, on the one hand, and on the supporting bodies, on the other hand.

7. The track cover according to claim 1 or 2, **characterized in that** the cover elements are configured as pairs of slabs, wherein the two slabs (7a, 7b) of the respective pair are assembled in hinge-type manner, the geometric axis of the hinge-like assembly extending in parallel with the rail longitudinal direction (11).

8. The track cover according to claim 1 or 2, **characterized in that**, for the shiftable mounting of the supporting bodies (9) on the cover elements (7, 8; 7a, 7b), at their side which faces the supporting bodies (9), a slit channel (13, 13'', 13''', 13'''') is provided, the slit (14, 14'', 14''') of which facing the supporting bodies (9), and a carrying ledge (16, 16'', 16''') projecting through this slit into the interior (15) of the channel is provided on the supporting bodies, which carrying ledge has an enlargement (17, 17') **in that** zone which is present in the channel, which enlargement is larger than the width of the slit.

9. The track cover according to claim 1 or 2, **characterized in that**, for the shiftable mounting of the supporting bodies (9) on the cover elements (7, 8), at that side of the supporting bodies (9) which faces these cover elements, a slit channel (13', 13''''') is provided, the slit (14', 14''''') of which faces the associated cover element (7, 8), and **in that** a carrying ledge (16', 16''''') projecting through this slit into the channel is provided on this cover element, which carrying ledge has an enlargement (17') at that zone which is present in the channel (13', 13'''''), which enlargement is larger than the width of the slit.

10. The track cover according to claim 8 or 9, **characterized in that** the carrying ledge (16, 16', 16'', 16''''') is pivotably movable in the slit channel (13, 13', 13'', 13''''').

11. The track cover according to claim 10, **characterized in that** the slit channel (13, 13') has a polygonal cross-section and the carrying ledge (16, 16') projecting into this channel has a T-cross-section, wherein the cross-beam (18) of the T-cross-section of the carrying ledge with one edge (19, 19') thereof faces a corner (20, 20') of the channel cross-section, and with the other edge (21, 21') faces a side (22, 22') of the channel cross-section located opposite this corner, the carrying ledge (16, 16') thus being pivotably movable about its edge that faces a corner of the channel cross-section.

12. The track cover according to claim 10, **characterized in that** the slit channel (13'', 13''''') has a circular cross-section and the carrying ledge (16'', 16''''') that projects through the slit (14'', 14''''') into the channel (13'', 13''''') by means of a web, at its zone inserted in the respective channel has a cross-sectional shape fittingly abutting the channel surface.

13. The track cover according to claim 11 or 12, **characterized in that** the carrying ledge (16'', 16''') forms an integrally co-moulded part of the respective supporting body (9).

14. The track cover according to claim 13, **characterized in that** the supporting bodies (9) are provided with a reinforcement (31) which extends as far as into the zone of the carrying ledge (16'', 16''') present within the channel of the respective cover element (7, 8).

15. The track cover according to claim 14, **characterized in that** the reinforcement (31) is formed by an assemblage of lamellas whose shape follows the cross-sectional shape of the supporting bodies (9) with the carrying ledges (16'', 16''') at a distance therefrom, these lamellas being mutually spaced apart and consecutively arranged in the longitudinal direction of the supporting bodies (9).

16. The track cover according to claim 9, **characterized in that** the carrying ledge (16) forms an integrally co-moulded part of the respective cover element (7, 8).

17. The track cover according to claim 16, **characterized in that** the respective cover element (7, 8) is provided with a reinforcement which extends as far as into that zone of the carrying ledge (16) that is present within the slit channel of the supporting body.

18. The track cover according to claim 17, **characterized in that** the reinforcement is formed by an assemblage of lamellas, whose shape, in the region of the carrying ledge, follows the cross-sectional shape of the carrying ledge at a distance therefrom, and **in that** these lamellas are mutually spaced apart and consecutively arranged in the longitudinal direction of the carrying ledge.

19. The track cover according to any one of claims 8 to 18, **characterized in that** for forming the slit channel (13, 13', 13'', 13''', 13'''', 13''''', 13''''''), a slit pipe (40) is embedded, whose cross-sectional shape corresponds to the cross-sectional shape provided for the channel.

20. The track cover according to claim 19, **characterized in that** slit pipes (40) which are arranged in cover elements (7, 8) and provided for engagement with carrying ledges that are seated on supporting bodies (9), are each connected to several rods (42) that extend transversely to the rail longitudinal direction (11) in these cover elements (7, 8), which rods, viewed in the rail longitudinal direction, are spaced apart and consecutively arranged, these slit pipes together with these rods (42) forming a reinforcing body (43).

21. The track cover according to claim 20, **characterized in that** two reinforcing bodies (43a, 43b) are embedded in cover elements (7), each reinforcing body being formed of a slit pipe (40) and of rods (42) which extend transversely to said pipe and which are connected to this pipe, said slit pipes (40) being arranged on those rims (10) of the cover elements which extend in parallel with the rails, and the rods of the one reinforcing body (43a) are located in the spaces between the rods of the other reinforcing body (43b).

22. The track cover according to claim 21, **characterized in that** the rods (42) of the one reinforcing body (43a) extend as far as to the slit pipe (40) of the other reinforcing body (43b) and, likewise, the rods (42) of the other reinforcing body (43b) extend as far as to the slit pipe (40) of the one reinforcing body (43a).

23. The track cover according to claim 20, **characterized in that** the slit pipes (40) and the rods (42) of the reinforcing bodies (43a, 43b) are made of metal, and the slit pipes (40) are electrically insulated from the rods of the respective other reinforcing body at the contacting sites with said rods.

24. The track cover according to claim 19, **characterized in that** carrying ledges (16) which are arranged in cover elements (7, 8) and which are provided for engagement in slit channels that are arranged in supporting bodies (9), are each connected to several rods (42) that extend transversely to the rail longitudinal direction (11) in these cover elements (7, 8), which rods, viewed in the rail longitudinal direction, are spaced apart and consecutively arranged, these carrying ledges (16) forming a reinforcing body (43') together with these rods (42).

25. The track cover according to claim 24, **characterized in that** two reinforcing bodies (43a, 43b) are embedded in cover elements (7), each reinforcing body being formed of a carrying ledge (16) and rods (42) which extend transversely to said carrying ledge (16) and which are connected to this carrying ledge, said carrying ledges (16) being arranged on those rims (10) of the cover elements (7) which extend in parallel with the rails, and the rods of the one reinforcing body (43a') are located in the spaces between the rods of the other reinforcing body (43b').

26. The track cover according to claim 25, **characterized in that** the rods (42) of the one reinforcing body (43a') extend as far as to the carrying ledge (16) of the other reinforcing body (43b') and, likewise, the rods (42) of the other reinforcing body (43b') extend as far as to the carrying ledge (16) of the one reinforcing body (43a').

27. The track cover according to claim 26, **characterized in that** the carrying ledges (16) and the rods (42) of the reinforcing bodies (43a', 43b') are made of metal, and the carrying ledges (16) are electrically insulated from the rods of the respective other reinforcing body at the contacting sites with said rods.

28. The track cover according to any one of the preceding claims, **characterized in that** maintaining means are provided for fixing the shiftably mounted supporting bodies (9) in the respectively provided position.

29. The track cover according to claim 8 or 9, **characterized in that**, for maintaining the shiftably mounted supporting bodies (9) in their respectively provided position, clamping bodies (45) are inserted in the respective slit channel (13, 13', 13'', 13''', 13'''', 13''''', 13'''''') which clamping bodies can be pressed against the channel surface.

30. The track cover according to claim 29, **characterized in that** one screw (49) each is provided for pressing the clamping body (45) at the channel surface.

31. The track cover according to claim 3, **characterized in that** a flexible guiding lip (23) projecting towards the neighboring rail (3) is provided on the lower side (24) of the supporting bodies (9).

## Revendications

1. Couverture de voie, qui comprend des corps d'appui (9), ainsi que des éléments de couverture (7), en forme de plaques, disposés entre les rails (3) de la voie (2) au niveau des rails, et de préférence aussi des éléments de couverture (8) en forme de plaques, disposés extérieurement adjacents aux rails (3), éléments de couverture qui, par leurs bords (10) dirigés vers les rails (3) s'appuient par l'intermédiaire des corps d'appui (9) contre les rails (3), les corps d'appui (3) pouvant être positionnés dans la direction longitudinale des rails relativement aux éléments de couverture (8), **caractérisée en ce que** les corps d'appui (9) sont logés avec possibilité de déplacement dans la direction longitudinale des rails (11) contre les bords (10), dirigés vers les rails (3), des éléments de couverture (7, 8 ; 7a, 7b).

2. Couverture de voie selon la revendication 1, **caractérisée en ce qu'**au moins deux corps d'appui (9) sont disposés avec possibilité de déplacement au niveau de chaque bord des éléments de couverture (7, 8 ; 7a, 7b), qui est dirigé vers un rail (3) de la voie (2) pourvue de la couverture.

3. Couverture de voie selon la revendication 1 ou 2, **caractérisée en ce que** les corps d'appui (9) peuvent se déplacer dans la direction longitudinale (11) des rails et sont logés en pivotement autour d'un axe géométrique parallèle à la direction de déplacement, les corps d'appui (9) pouvant, sous l'effet de la possibilité de pivotement, être rabattus vers le bas, en partant d'une position d'appui dans laquelle ils dépassent, en suivant sensiblement l'étendue superficielle de chaque élément de couverture (7, 8 ; 7a, 7b), de cet élément de couverture jusqu'au rail voisin (3).

4. Couverture de voie selon la revendication 3, **caractérisée en ce que** les corps d'appui (9) sont logés avec possibilité de déplacement sur des corps de rabattement (32), qui pour leur part sont logés en pivotement contre les éléments de couverture (7, 8).

5. Couverture de voie selon la revendication 4, **caractérisée en ce que**, pour permettre un logement des corps d'appui (9) avec possibilité de déplacement contre les corps de rabattement correspondants (32), des gorges (34, 35) sont formées d'une part au niveau de ces corps de rabattement et d'autre part au niveau des corps d'appui, et des baguettes (36, 37), entrant en prise avec ces gorges, y étant rapportées.

6. Couverture de voie selon la revendication 1 ou 2, **caractérisée en ce que**, pour le logement des corps d'appui (9) avec possibilité de déplacement contre les éléments de couverture (7, 8 ; 7a, 7b), des gorges (34, 35) sont formées d'une part au niveau de ces éléments de couverture et d'autre part au niveau des corps d'appui, et des baguettes (36, 37) entrant en prise avec ces gorges y sont rapportées.

7. Couverture de voie selon la revendication 1 ou 2, **caractérisée en ce que** les éléments de couverture sont configurés sous forme de paires de plaques, les deux plaques (7a, 7b) de chaque paire étant réunies d'une manière articulée, l'axe géométrique de l'assemblage articulé étant parallèle à la direction longitudinale (11) des rails.

8. Couverture de voie selon la revendication 1 ou 2, **caractérisée en ce que**, pour un logement des corps d'appui (9) avec possibilité de déplacement contre les éléments de couverture (7, 8 ; 7a, 7b), il est prévu sur leur face dirigée vers les corps d'appui (9) un canal fendu (13, 13", 13"', 13""), dont la fente (14, 14", 14"') est dirigée vers les corps d'appui (9), et, contre les corps d'appui, est prévue un tasseau (16, 16", 16"'), dépassant, en passant par cette fente, dans l'intérieur (15) du canal, tasseau qui, dans sa zone se trouvant dans le canal, comprend un élargissement (17, 17'), qui est plus grand que la largeur de la fente.

9. Couverture de voie selon la revendication 1 ou 2, **caractérisée en ce que**, pour le logement des corps d'appui (9) avec possibilité de déplacement contre les éléments de couverture (7, 8), il est prévu, sur le côté des corps d'appui (9) dirigé vers ces éléments de couverture, un canal fendu (13', 13""'), dont la fente (14', 14""') est dirigée vers l'élément de couverture (7, 8) correspondant, et que, au niveau de cet élément de couverture, est prévu un tasseau (16', 16""') dépassant dans le canal en passant par la fente, tasseau qui dans sa zone se trouvant dans le canal (13', 13""') présente un élargissement (17') qui est plus grand que la largeur de la fente.

10. Couverture de voie selon la revendication 8 ou 9, **caractérisée en ce que** le tasseau (16, 16', 16", 16""') peut subir un déplacement de pivotement dans le canal fendu (13, 13', 13", 13""').

11. Couverture de voie selon la revendication 10, **caractérisée en ce que** le canal fendu (13, 13') présente une section transversale polygonale, et le tasseau (16, 16') dépassant dans ce canal présente une section transversale en T, la barre transversale (18) de la section transversale en T du tasseau étant par une arête (19, 19') dirigée vers un coin (20, 20') de la section transversale du canal et, par l'autre arête (21, 21'), étant dirigée vers un côté (22, 22'), opposée à ce coin (20, 20'), de la section transversale du canal, le tasseau (16, 16') pouvant ainsi subir un déplacement en pivotement autour de son arête dirigée vers un coin de la section transversale du canal.

12. Couverture de voie selon la revendication 10, **caractérisée en ce que** le canal fendu (13", 13""') présente une section transversale circulaire, et le tasseau (16", 16""'), par une traverse, dépassant dans le canal (13", 13""') en passant par la fente (14", 14""'), présente dans sa zone insérée dans le canal considéré une forme en section transversale s'appuyant avec ajustement contre la surface du canal.

13. Couverture de voie selon la revendication 11 ou 12, **caractérisée en ce que** le tasseau (16", 16"') forme une pièce fabriquée de façon à être solidaire de chaque corps d'appui (9).

14. Couverture de voie selon la revendication 13, **caractérisée en ce que** les corps d'appui (9) sont pourvus d'un renforcement (31), qui va jusqu'à la zone du tasseau (16", 16"') se trouvant dans le canal de l'élément de couverture correspondant (7, 8).

15. Couverture de voie selon la revendication 14, **caractérisée en ce que** le renforcement (31) est formé d'un groupe de lamelles, dont la forme suit, avec un certain écartement, la forme en section transversale des corps d'appui (9) avec les tasseaux (16", 16"'), et que ces lamelles sont disposées en se suivant les unes les autres, avec une certaine distance réciproque dans la direction longitudinale des corps d'appui (9).

16. Couverture de voie selon la revendication 9, **caractérisée en ce que** le tasseau (16) forme une pièce formée de façon à être solidaire de l'élément de couverture (7, 8) correspondant.

17. Couverture de voie selon la revendication 16, **caractérisée en ce que** chaque élément de couverture (7, 8) est pourvu d'un renforcement, qui va jusqu'à la zone du tasseau (16) se trouvant dans le canal fendu du corps d'appui.

18. Couverture de voie selon la revendication 17, **caractérisée en ce que** le renforcement est formé par un groupe de lamelles dont la forme, dans la zone du tasseau, suit avec une certaine distance la forme en section transversale de celui-ci, et que ces lamelles sont disposées les unes derrière les autres à une certaine distance réciproque dans la direction longitudinale du tasseau.

19. Couverture de voie selon l'une des revendications 8 à 18, **caractérisée en ce que**, pour la formation du canal fendu (13, 13', 13", 13"', 13"", 13""', 13"""), un tube fendu (40) est incorporé, dont la forme en section transversale correspond à la forme en section transversale prévue pour le canal.

20. Couverture de voie selon la revendication 19, **caractérisée en ce que** des tubes fendus (40), disposés dans des éléments de couverture (7, 8), tubes qui sont prévus pour l'engrènement de tasseaux logés sur des corps d'appui (9), et sont chacun reliés à plusieurs barreaux (42), courant, perpendiculairement à la direction longitudinale (11) des rails, dans ces éléments de couverture (7, 8), barreaux qui, quand on regarde dans la direction longitudinale des rails, se suivent les uns les autres à une certaine distance, les tubes fendus formant, ensemble avec ces barreaux (42), un corps de renforcement (43).

21. Couverture de voie selon la revendication 20, **caractérisée en ce que** deux corps de renforcement (43a, 43b) sont incorporés dans des éléments de couverture (7), corps de renforcement dont chacun est formé d'un tube fendu (40) et de barreaux (42), courant perpendiculairement au tube, et reliés à ce tube, les tubes fendus (40) étant disposés contre les bords (10), courant parallèlement aux rails, des éléments de couverture, et les barreaux de l'un des corps de renforcement (43a) étant disposés dans les espaces situés entre les barreaux de l'autre corps de renforcement (43b).

22. Couverture de voie selon la revendication 21, **caractérisée en ce que** les barreaux (42) de l'un des corps de renforcement (43a) vont jusqu'au tube fendu (40) de l'autre corps de renforcement (43b), et de même les barreaux (42) de l'autre corps de renforcement (43b) vont jusqu'au tube fendu (40) du premier corps de renforcement (43a).

23. Couverture de voie selon la revendication 20, **caractérisée en ce que** les tubes fendus (40) et les barreaux (42) des corps de renforcement (43a, 43b) sont constitués d'un métal, et les tubes fendus (40) sont, au niveau des points de contact avec les barreaux de l'autre corps de renforcement, électriquement isolés de ces barreaux.

24. Couverture de voie selon la revendication 19, **caractérisée en ce que** des tasseaux (16), disposés dans des éléments de couverture (7, 8), tasseaux qui sont prévus pour engrènement dans les canaux fendus, qui sont disposés dans des corps d'appui (9), sont chacun reliés à plusieurs barreaux (42), courant perpendiculairement à la direction longitudinale (11) des rails dans ces éléments de couverture (7, 8), barreaux qui, quand on regarde dans la direction longitudinale des rails, se suivent à une certaine distance réciproque, ces tasseaux (16) formant, ensemble avec ces barreaux (42), un corps de renforcement (43').

25. Couverture de voie selon la revendication 24, **caractérisée en ce que**, dans des éléments de couverture (7), deux corps de renforcement (43a', 43b') sont incorporés, dont chacun est formé d'un tasseau (16) et de barreaux (42), reliés à ce tasseau et courant perpendiculairement au tasseau (16), les tasseaux (16) étant disposés contre les bords (10), courant parallèlement aux rails, des éléments de couverture (7), et les barreaux de l'un des corps de renforcement (43a') étant disposés entre les barreaux de l'autre corps de renforcement (43b').

26. Couverture de voie selon la revendication 25, **caractérisée en ce que** les barreaux (42) de l'un des corps de renforcement (43a') vont jusqu'au tasseau (16) de l'autre corps de renforcement (43b'), et de même les barreaux (42) de l'autre corps de renforcement (43b') vont jusqu'au tasseau (16) du premier corps de renforcement (43a').

27. Couverture de voie selon la revendication 26, **caractérisée en ce que** les tasseaux (16) et les barreaux (42) des corps de renforcement (43a', 43b') sont constitués d'un métal, et les tasseaux (16) sont, au niveau des points de contact avec les barreaux de l'autre corps de renforcement, électriquement isolés de ces barreaux.

28. Couverture de voie selon l'une des revendications précédentes, **caractérisée en ce que** des fixations sont prévues, pour maintenir dans la position prévue dans chaque cas les corps d'appui (9) logés avec possibilité de mouvement.

29. Couverture de voie selon la revendication 8 ou 9, **caractérisée en ce que**, pour le maintien des corps d'appui (9), logés avec possibilité de mouvement, dans leur position prévue dans chaque cas, des corps de serrage (45), qui peuvent être appuyés contre la surface des canaux, sont insérés dans le canal fendu correspondant (13, 13', 13", 13"', 13"", 13""', 13""").

30. Couverture de voie selon la revendication 29, **caractérisée en ce qu'**une vis (49) est prévue pour appuyer chacun des corps de serrage (45) contre la surface du canal.

31. Couverture de voie selon la revendication 3, **caractérisée en ce qu'**une lèvre de guidage (23) flexible, dépassant dans la direction allant vers le rail voisin (3), est prévue sur la face inférieure (24) des corps d'appui (9).
